# EUROPÄISCHE PATENTSCHRIFT

(11) **EP 1 039 010 B1**
(45) Veröffentlichungstag und Bekanntmachung des Hinweises auf die Patenterteilung: **05.03.2003**
(21) Anmeldenummer: 00105835.3
(22) Anmeldetag: 20.03.2000
(51) Int. Cl.: D05B 27/08

(54) **Verfahren und Näheinheit zum Einarbeiten von Merhweite**
Process and sewing unit for incorporating extra width
Procédé et unité de couture pour l'incorporation d'épaisseur supplémentaire

(30) Priorität: 22.03.1999 DE 19913000
(43) Veröffentlichungstag der Anmeldung: 27.09.2000
(73) Patentinhaber: PFAFF Industrie Maschinen AG, 67655 Kaiserslautern (DE)
(72) Erfinder: Bastian, Eduard, 67657 Kaiserslautern (DE); Maue, Bernd, 67757 Kreimbach-Kaulbach (DE)

(56) Entgegenhaltungen:
- EP-B- 0 124 211
- DE-A- 4 000 633
- DE-A- 4 118 118
- US-A- 4 817 546

## Beschreibung

Die Erfindung betrifft ein Verfahren und eine Näheinheit zum Einarbeiten von Mehrweite in einer Nähgutlage nach dem Oberbegriff des Anspruches 1.

Aus der PFAFF-Informationsschrift "PFAFF 3811", Druckdatum 04/89, sind mehrere Versionen einer als integrierter Nähplatz bezeichneten Näheinheit zum Einarbeiten von Mehrweite in einer Nähgutlage bekannt. Bei dieser auch als Vorkräuseln bezeichneten Näharbeit wird die Nähgutlage durch das kombinierte Vorschieben eines mit einer Basisstichlänge arbeitenden Haupttransporteurs und wenigstens eines gegenüber diesem größere Vorschubschritte ausführenden Differentialtransporteurs gekräuselt bzw. gerafft und dieser Zustand durch eine Naht festgehalten, wobei ggf. noch ein Stabilisierungsband mit angenäht wird.

Der Grad des Vorkräuselns bzw. das Raffmaß läßt sich durch einen Differentialstichsteller einstellen. Je nach Ausstattung der Maschine wird der Differentialstichsteller entweder von Hand oder durch ein elektrisch antreibbares Stellglied betätigt, dem zwanzig Sensortasten zugeordnet sind, die jeweils einen bestimmten Raffwert repräsentieren. Bei einer ersten Version lassen sich die benötigten Raffwerte nacheinander abrufen. Bei einer zweiten Version können durch Betätigen einer Handtaste zwei vorgewählte Raffwerte während des Nähvorganges wechselweise abgerufen werden. Bei einer dritten Version können Programme mit einer größeren Anzahl unterschiedlicher Raffwerte gespeichert werden, wobei diese während des Nähvorganges wiederum durch Betätigen einer Handtaste nacheinander abrufbar sind.

In allen Fällen muß aber die Bedienungsperson zur Erzielung der gewünschten Solllänge der Nähgutlage oder eines Mehrweitebereiches einen geeignet erscheinenden Raffwert auswählen. Einer erfahrenen Bedienungsperson wird dies zwar mitunter auf Anhieb gelingen. Trotzdem muß auch sie eine Probenaht nähen, um anhand des fertigen Ergebnisses feststellen zu können, ob der ausgewählte Raffwert richtig oder falsch war. Eine unerfahrene Bedienungsperson wird jedoch in aller Regel den einzig richtigen Raffwert erst nach einigem Probieren herausfinden, wodurch Zeit verloren geht und Ausschuß produziert wird.

Der Erfindung liegt die Aufgabe zugrunde, ein Verfahren und eine Näheinheit zu schaffen, durch die das Ermitteln der für das ordnungsgemäße Einarbeiten von Mehrweite erforderlichen Raffwerte und ggf. die Bestimmung der Länge eines Mehrweiteabschnittes vereinfacht wird. Die Aufgabe wird durch die kennzeichnenden Merkmale der nebengeordneten Verfahrensansprüche 1 und 2 sowie des Vorrichtungsanspruches 5 gelöst.

Die Erfindung beruht im wesentlichen auf dem Gedanken, durch den der Nähmaschine zugeordneten Rechner aus der Ausgangslänge und der Solllänge der vorzukräuselnden Nähgutlage den für die Einarbeitung der Mehrweite erforderlichen Raffwert ausrechnen zu lassen. Dieser aktuelle Raffwert wird entweder sogleich mit Hilfe des Stellgliedes zur Einstellung der Differentialstichstelleinrichtung verwendet, oder zunächst in ein Nähprogramm eingefügt und in einem Datenspeicher abgelegt, aus dem er während des Nähens entweder durch Tasterbetätigung oder nach Ablauf einer festgelegten Stichanzahl abgerufen und sodann ebenfalls zur Einstellung der Differentialstichstelleinrichtung verwendet wird.

Sofern die Länge eines Mehrweitenbereiches nicht auf manuelle Weise oder durch Stichzählung während eines Teach in - Modus festgelegt, sondern beim Erstellen eines durch Dateneingabe zu bildenden Programms bestimmt wird, leisten die in den Merkmalen e, bis g, des Anspruches 1 angegebenen Maßnahmen einen weiteren wichtigen Beitrag zur Lösung der Aufgabe. Durch die Berücksichtigung des Schlupfes der Transporteure, d. h. des Unterschiedes zwischen dem eingestellten und dem tatsächlichen Vorschubwert, wobei die Größe des Schlupfes mit der Größe des errechneten aktuellen Raffwertes zunimmt, läßt sich jetzt im Voraus die Stichanzahl genau berechnen, die sich beim Nähen eines Mehrweitebereiches ergibt und zur Bestimmung des Endpunktes verwendet wird.

Bei der im Anspruch 2 angegebenen Lösungsvariante wird der den raffwertabhängigen Schlupf der Transporteure berücksichtigende Korrekturwert dazu verwendet, den Vorschub der Transporteure so weit zu vergrößern, daß der Schlupf ausgeglichen wird. Dies führt dazu, daß sich aus der Solllänge der Nähgutlage und dem Wert der Basisstichlänge unmittelbar die tatsächliche Stichanzahl ergibt.

Durch die EP 124 211 B2 sind ein Verfahren und eine Näheinheit zur automatischen Vorschubsteuerung bekannt, bei dem bzw. bei der beim Einnähen eines Ärmels in ein Armloch in vorbestimmten Nahtabständen im Ärmel Mehrweite eingearbeitet wird, indem ein Obertransporteur gegenüber einem Untertransporteur größere Vorschubschritte ausführt. Zu diesem Zweck arbeitet die Näheinheit mit einer "lernfähigen" Steuerung, d. h., nach Programmierung der jeweils erforderlichen Mehrweitebeträge speichert die Steuerung beim Nähen durch Stichzählung die Länge der jeweiligen Mehrweiteabschnitte. Obwohl also auch bei der durch die EP-B2 bekannten Näheinheit in einer Nähgutlage abschnittsweise Mehrweite eingearbeitet wird, lassen sich trotzdem die beiden Maschinen bzw. die Nähverfahren nicht ohne weiteres vergleichen.

Dies liegt unter anderem daran, daß bei der erfindungsgemäßen Näheinheit die Mehrweite in einer einzelnen, sich auf der glatten Stichplatte der Nähmaschine entlangbewegenden Nähgutlage eingearbeitet wird, während dies bei der bekannten Näheinheit in einer von zwei aufeinanderliegenden, sich gegenseitig bremsenden Nähgutlagen geschieht. Daher können die Bewegungsverhältnisse der einen Näheinheit nicht auf die andere Näheinheit übertragen werden. Da darüber hinaus das Ärmeleinnähen im allgemeinen bei einer größeren Anzahl gleicher, sich nur in der Konfektionsgröße unterscheidender Bekleidungsstücke erfolgt, bietet es sich an, die Größe der für das Nähen der verschiedenen Mehrweiteabschnitte erforderlichen Mehrweitebeträge nicht von der jeweiligen Bedienungsperson einer Näheinheit auswählen und sodann durch Probenähen bestätigen zu lassen, sondern diese Tätigkeiten zentral durch einen Arbeitsplaner bzw. Arbeitsvorbereiter durchzuführen, der sodann auch gleich fertige Programme für den gesamten Ablauf eines Ärmeleinnähprozesses erstellt.

Das Vorkräuseln einzelner Nähgutlagen wird dagegen in sehr verschiedenartigen Einsatzgebieten angewendet, z. B. in der Schuhfertigung, der Polsterindustrie und der Bekleidungsherstellung bei der Blusen- und Kleiderverarbeitung, wobei öfters nur geringe Losgrößen auftreten und somit ein häufiger Wechsel unterschiedlichster Näharbeiten stattfindet. Da unter diesen Umständen das zentrale Erstellen von Raffwerten sehr umständlich wäre, bleibt nur die bisher übliche Vorgehensweise, daß nämlich die Bedienungsperson an der Näheinheit die jeweils passenden Raffwerte auswählt. Aus alledem folgt, daß generell die das Ärmeleinnähen betreffenden Verfahren und Näheinheiten keinen Beitrag zur Lösung der erfindungsgemäßen Aufgabe leisten konnten.

Durch die Weiterbildung des Verfahrens nach Anspruch 3 wird die Möglichkeit eröffnet, bei einem gleichbleibenden Nahtprogramm beliebig feinstufig auf materialbedingte Raffintensitätsunterschiede reagieren zu können, die z. B. bei Ledermaterialien durch geringfügige Dickenunterschiede des Leders oder andere Ledersorten verursacht sein können.

In den anderen Unteransprüchen sind vorteilhafte Weiterbildungen des Verfahrens bzw. Ausgestaltungen der Näheinheit zur Durchführung des Verfahrens angegeben.

Die Erfindung ist anhand eines in der Zeichnung dargestellten Ausführungsbeispiels erläutert. Es zeigen:
- Fig. 1: eine schematisch dargestellte Nähmaschine und ein Blockschaltbild der Steuerungseinrichtung und
- Fig. 2: eine schematische Darstellung des Haupt- und des Differentialtransporteurs.

Von der Nähmaschine 1 sind die Hauptstichstelleinrichtung 2 und die Diffentialstichstelleinrichtung 3 dargestellt, von denen die erste zum Einstellen der Basisstichlänge am Haupttransporteur 4 (Fig. 2) und die zweite zum Einstellen des Raffwertes am Differentialtransporteur 5 dient. Der Differentialstichstelleinrichtung 3 ist als Stellglied ein Schrittmotor 6 zugeordnet. Zum Antrieb der Nähmaschine 1 dient in bekannter Weise ein Motor 7 mit einer Steuerung 8, die mit einem die Maschinendrehzahl repräsentierenden Impulsgeber 9 verbunden ist.

Ferner ist ein Rechner 10 vorgesehen, der im wesentlichen aus einem Prozessor 11, einem I/O-Glied 12, einem EPROM 13 und einem RAM 14 besteht. Der Rechner 10 ist mit einem Bedienfeld 15, einem Knieschalter 16 und dem Schrittmotor 6 verbunden. Der Rechner 10 kommuniziert über einen Bus 17 mit der Motorsteuerung 8. Zum bedienerabhängigen Starten und Stoppen des Motors 7 bzw. der Nähmaschine 1 dient ein Pedal 18. Schließlich ist der Rechner 10 bei Bedarf auch mit einem externen PC 19 verbindbar, wobei das I/O-Glied 12 eine Schnittstelle bildet. Die Nähmaschine 1, der Motor 7 mit der Motorsteuerung 8 und der Rechner 10 samt Bedienfeld 15 bilden eine Näheinheit.

Die Arbeitsweise ist wie folgt:

Die Bedienungsperson entnimmt einem Arbeitsplan die Ausgangslänge l_{A} einer Nähgutlage vor dem Raffen und die kürzere Solllänge lₛ, die durch das Raffen erreicht werden soll. Sie teilt diese Werte sodann über das Bedienfeld 15 dem Rechner 10 mit.

Der Rechner 15 errechnet nun nach der Formel$\text{MW =} \frac{{\text{MW}}_{\text{max}} {\text{·l}}_{\text{max}}}{{\text{R}}_{\text{max}}} \text{-} \frac{{\text{MW}}_{\text{max}} {\text{· l}}_{\text{max}} {\text{· l}}_{\text{s}}}{{\text{R}}_{\text{max}} {\text{· l}}_{\text{A}}}$ die Mehrweite MW in Prozent.

Hierin bedeuten:
- lₘₐₓ =: 100 %
- Rₘₐₓ =: maximaler Raffwert in Prozent; z. B. 50 %, d. h. es kann in diesem Fall die Ausgangslänge auf den halben Wert gerafft bzw. vorgekräuselt werden, l_{S} = l_{A} · 0,5
- MWₘₐₓ =: 100 %; d. h. die maximal erzielbare Mehrweite wird dann erzielt, wenn die Nähmaschine mit Rₘₐₓ arbeitet

Die Berechnung sei an einigen Beispielen erläutert:
1. Rₘₐₓ = 50 %, l_{A} = 80 mm, lₛ = 60 mm
   MW = $\frac{\text{100 . 100}}{\text{50}}$ - $\frac{\text{100 . 100 . 60}}{\text{50 . 80}}$
   MW = 50 %
2. Rₘₐₓ = 50 %, l_{A} · 80 mm, lₛ = 75 mm
   MW = 12,5 %
3. Rₘₐₓ = 50 %, l_{A} = 80 mm, lₛ = 40 mm
   MW = 100 %

Der Rechner 10 wandelt die errechnete aktuelle Mehrweite MW in entsprechende Schrittsignale für den Schrittmotor 6 um, woraufhin dieser die Differentialstichstelleinrichtung 3 auf den der aktuellen Mehrweite entsprechenden aktuellen Raffwert Rₐ einstellt. Danach kann die Nähmaschine 1 durch Betätigen des Pedals 18 gestartet werden. Dadurch, daß der Differentialtransporteur 5 größere Vorschubschritte als der Haupttransporteur 4 ausführt, wird die Nähgutlage bei jedem gemeinsamen Vorschubschritt der beiden Transporteure 4, 5 um das Maß des Raffwertes gekräuselt, worauf dieser Zustand durch die anschließend erfolgende Stichbildung fixiert wird.

Durch den Kräuseleffekt beim Raffen kommt es zwischen der Stichplatte 20 und dem Nähfuß 21 zu einer Materialanhäufung und aufgrund des dadurch bedingten Anhebens des Nähfußes 21 zu einer erhöhten Bremswirkung des Nähfußes 21 gegenüber der gekräuselten Nähgutlage. Dies hat zur Folge, daß zwischen den Transporteuren 4, 5 und der Nähgutlage ein Schlupf auftritt, der um so größer ausfällt, je größer der eingestellte Raffwert ist. Aufgrund des Schlupfes ergibt sich also eine raffwertabhängige tatsächliche Stichlänge Stlₜ, die deutlich kleiner als die eingestellte Basisstichlänge des Haupttransporteurs 4 ist.

Die Länge eines Mehrweiteabschnittes kann durch die Bedienungsperson durch Beobachten des Nahtverlaufs, durch Speichern und späteres Abrufen der Stichanzahl bei einem Teach in - Modus oder durch Vorgabe oder Berechnen der tatsächlich notwendigen bzw. aktuellen Stichanzahl festgelegt werden.

Für die Berechnung der aktuellen Stichanzahl Stzₐ ist im EPROM 13 eine Tabelle gespeichert, in der zu jedem einstellbaren Raffwert der Wert der zugeordneten tatsächlichen Stichlänge Stlₜ eingetragen ist, bei der also der raffwertabhängige Schlupf der Transporteure 4, 5 berücksichtigt ist.

Die Berechnung der aktuellen Stichanzahl Stzₐ erfolgt sodann im Rechner 10 nach der Formel${\text{Stz}}_{\text{a}} \text{=} \frac{{\text{l}}_{\text{s}}}{{\text{Stl}}_{\text{t}}}$ worin lₛ wieder die Solllänge der Nähgutlage und Stlₜ die schlupfbedingte, raffwertabhängige tatsächliche Stichlänge ist.

Der Rechner 10 kann jetzt mit Hilfe der aktuellen Stichanzahl Stzₐ sehr genau den Endpunkt und damit die Gesamtlänge eines Mehrweiteabschnittes steuern.

Die Werte bezüglich der Ausgangslänge l_{A} und der Solllänge lₛ lassen sich auch von extern, z. B. über ein PC 19 dem Rechner 10 mitteilen.

Wenn sich eine Naht aus wenigstens einem ungerafften glatten Nahtabschnitt und wenigstens einem Mehrweiteabschnitt zusammensetzt, kann es zweckmäßig sein, die für die Bildung dieser Naht erforderlichen Einstelldaten in einem Programm festzuhalten, das sodann im RAM 14 abgelegt wird. Hierbei wird üblicherweise der Beginn eines Mehrweiteabschnittes von der Bedienungsperson durch Betätigen des Knieschalters 16 eingeleitet, während das Ende des Mehrweiteabschnittes - wie vorstehend erläutert - durch den Rechner 10 gesteuert wird.

Ein solches Programm in Form eines u. U. mehrere unterschiedliche Raffwerte umfassenden Einstellprofils kann in mehreren beliebig festlegbaren Abständen und somit in kleinen oder großen Stufen in Richtung einer stärkeren oder schwächeren Raffintensität gesamtheitlich verschoben werden. Auf diese Weise kann sehr gezielt auf materialbedingte Raffintensitätsunterschiede reagiert werden. Hierbei wird die Genauigkeit und die Reproduzierbarkeit dadurch gefördert, daß der Schrittmotor 6 steuerungsmäßig derart an die Stellcharakteristik der Differentialstichstelleinrichtung 3 angepaßt wurde, daß die Stufensprünge zwischen je zwei benachbarten Raffwerteinstellungen zu jeweils äquidistanten Raffwertergebnissen führen.

## Patentansprüche

1. Verfahren zum Einarbeiten von Mehrweite in einer Nähgutlage mittels einer Nähmaschine (1) mit einem Haupt- und mindestens einem Differentialtransporteur (4, 5), einer Haupt- und einer Differentialstichstelleinrichtung (2, 3), einem Stellglied (6) zum Verstellen der Differentialstichstelleinrichtung (3) und einem Rechner (10) zum Steuern der Nähmaschine, **gekennzeichnet durch** folgende Schritte:
a) es wird die Ausgangslänge l_{A} der Nähgutlage ermittelt,
b) es wird die Solllänge l_{S} der Nähgutlage ermittelt,
c) aus der Ausgangslänge l_{A}, der Solilänge l_{S} und dem maximal einstellbaren Raffwert Rₘₐₓ des Differentialtransporteurs (5) wird ein aktueller Raffwert Rₐ errechnet,
d) die Differentialstichstelleinrichtung (3) wird auf den aktuellen Raffwert Rₐ eingestellt,
e) mit Hilfe des aktuellen Raffwertes Rₐ wird aus einem Datenspeicher (13) ein den raffwertabhängigen Schlupf der Transporteure (4, 5) berücksichtigender tatsächlicher Stichlängenwert Stlₜ ausgelesen,
f) aus der Solllänge l_{S} und dem tatsächlichen Stichlängenwert Stlₜ wird die aktuelle Stichanzahl Stzₐ berechnet, und
g) mit Hilfe der aktuellen Stichanzahl wird der Endpunkt eines Mehrweiteabschnittes bestimmt.

2. Verfahren nach dem Oberbegriff des Anspruches 1, **gekennzeichnet durch** folgende Schritte:
a) es wird die Ausgangslänge l_{A} der Nähgutlage ermittelt,
b) es wird die Solllänge lₛ der Nähgutlage ermittelt,
c) aus der Ausgangslänge l_{A} der Solllänge l_{S} und dem maximal einstellbaren Raffwert Rₘₐₓ des Differentialtranporteurs (5) wird ein vorläufiger Raffwert Rᵥ errechnet,
d) mit Hilfe des vorläufigen Raffwertes Rᵥ wird aus einem Datenspeicher (13) ein Korrekturwert ausgelesen, der den von der Höhe des Raffwertes abhängigen Schlupf der Transporteure (4, 5) berücksichtigt,
e) die Hauptstichstelleinrichtung (2) wird unter Benutzung des Korrekturwertes auf einen gegenüber dem Basisstichlängenwert vergrößerten korrigierten Stichlängenwert eingestellt,
f) die Differentialstichstelleinrichtung (3) wird unter Benutzung des Korrekturwertes auf einen gegenüber dem errechneten vorläufigen Raffwert Rᵥ vergrößerten korrigierten Raffwert Rₖ eingestellt,
g) aus der Solllänge lₛ und dem Wert der Basisstichlänge wird die aktuelle Stichanzahl Stzₐ berechnet, und
h) mit Hilfe der aktuellen Stichanzahl wird der Endpunkt eines Mehrweiteabschnittes bestimmt.

3. Verfahren nach Anspruch 1 oder 2, **dadurch gekennzeichnet, daß** ein programmierbares und speicherbares Raffwert-Einstellprofil in mehreren beliebig beabstandbaren Stufen in Richtung stärkerer oder schwächerer Raffintensität verschiebbar ist.

4. Verfahren nach Anspruch 1, 2 oder 3, **dadurch gekennzeichnet, daß** die Werte für die Ausgangslänge l_{A} und die Solllänge l_{S} der Nähgutlage über ein Bedienfeld (15) und/oder eine Schnittstelle (12) dem Rechner (10) mitgeteilt werden.

5. Näheinheit zur Durchführung des Verfahrens nach den Ansprüchen 1 oder 2 mit folgenden Merkmalen:
a) eine Nähmaschine (1) enthält u. a.
- einen Haupt- und Differentialtransporteur (4, 5),
- eine Haupt- und Differentialstichstelleinrichtung (2, 3) und
- ein Stellglied (6) zum Verstellen der Differentialstichstelleinrichtung (3),
b) einen Rechner (10) zum Steuern der Nähmaschine (1),
c) eine Eingabeeinrichtung (12, 15) für die Ausgangslänge l_{A} und die Solilänge lₛ der Nähgutlage und
d) einen Datenspeicher (13), in dem die den raffwertabhängigen Schlupf der Transporteure (4, 5) berücksichtigenden tatsächlichen Stichlängenwerte Stlₜ abgelegt sind.

6. Näheinheit nach Anspruch 5, **dadurch gekennzeichnet, daß** die Eingabeeinrichtung ein Bedienfeld (15) und/oder eine Schnittstelle (12) aufweist.

7. Näheinheit nach Anspruch 6, **dadurch gekennzeichnet, daß** das Stellverhalten des Stellgliedes (6) zur Erzielung äquidistanter Raffwertstufen an die Stellcharakteristik der Differentialstichstelleinrichtung (5) anpaßbar ist.

## Claims

1. Method of incorporating extra width in a sewing material ply by means of a sewing machine (1), having a principal and at least one differential transporter (4, 5), a principal and a differential stitch adjusting device (2, 3), an adjusting member (6) for adjusting the differential stitch adjusting device (3) and a computer (10) for controlling the sewing machine, **characterised by** the following steps:
a) the starting length l_{A} of the sewing material ply is determined,
b) the desired length l_{S} of the sewing material ply is determined,
c) an actual gather value Rₐ is calculated from the starting length l_{A}, the desired length l_{S} and the maximum settable gather value Rₘₐₓ of the differential transporter (5),
d) the differential stitch adjusting device (3) is set to the actual gather value Rₐ,
e) an effective stitch length value Stlₜ which takes account of the displacement of the transporters (4, 5), which displacement is dependent on the gather value, is read from a data storage unit (13) by means of the actual gather value Rₐ,
f) the actual stitch number Stzₐ is calculated from the desired length l_{S} and the effective stitch length value Stlₜ, and
g) the end point of an extra-width portion is determined by means of the actual stitch number.

2. Method according to the preamble of claim 1, **characterised by** the following steps:
a) the starting length l_{A} of the sewing material ply is determined,
b) the desired length l_{S} of the sewing material ply is determined,
c) a preliminary gather value Rᵥ is calculated from the starting length l_{A}, the desired length l_{S} and the maximum settable gather value Rₘₐₓ of the differential transporter (5),
d) a correction value, which takes account of the displacement of the transporters (4, 5), which displacement is dependent on the level of the gather value, is read from a data storage unit (13) by means of the preliminary gather value Rᵥ,
e) the principal stitch adjusting device (2) is set, by using the correction value, to a corrected stitch length value which is greater than the basic stitch length value,
f) the differential stitch adjusting device (3) is set, by using the correction value, to a corrected gather value Rₖ which is greater than the calculated preliminary gather value Rᵥ,
g) the actual stitch number Stzₐ is calculated from the desired length l_{S} and the value of the basic stitch length, and
h) the end point of an extra-width portion is determined by means of the actual stitch number.

3. Method according to claim 1 or 2, **characterised in that** a programmable and storable gather value setting profile is displaceable, in a plurality of optionally spaceable steps, in the direction of a stronger or weaker gather intensity.

4. Method according to claim 1, 2 or 3, **characterised in that** the values for the starting length l_{A} and the desired length l_{S} of the sewing material ply are communicated to the computer (10) via a control panel (15) and/or an interface (12).

5. Sewing unit for accomplishing the method according to claims 1 or 2, having the following features:
a) a sewing machine (1) includes, inter alia,
- a principal and a differential transporter (4, 5),
- a principal and a differential stitch adjusting device (2, 3) and
- an adjusting member (6) for adjusting the differential stitch adjusting device (3),
b) a computer (10) for controlling the sewing machine (1),
c) an inputting device (12, 15) for the starting length l_{A} and the desired length l_{S} of the sewing material ply, and
d) a data storage unit (13), in which are stored the effective stitch length values Stlₜ which take account of the displacement of the transporters (4, 5), which displacement is dependent on the gather value.

6. Sewing unit according to claim 5, **characterised in that** the inputting device has a control panel (15) and/or an interface (12).

7. Sewing unit according to claim 6, **characterised in that** the adjusting behaviour of the adjusting member (6) is adaptable to the adjustment characteristic of the differential stitch adjusting device (5), to achieve equidistant gather value stages.

## Revendications

1. Procédé pour l'incorporation d'épaisseur supplémentaire dans une couche de produits cousus à l'aide d'une machine à coudre (1) avec un transporteur principal et au moins un transporteur différentiel (4, 5), avec un dispositif de réglage du point principal et un dispositif de réglage du point différentiel (2, 3), avec un élément de réglage (6) pour l'ajustement du dispositif de réglage du point différentiel (3) et avec un calculateur (10) pour piloter la machine à coudre, **caractérisé par** les étapes suivantes :
a) détermination de la longueur de départ 1_{A} de la couche de produits cousus,
b) détermination de la longueur théorique 1_{S} de la couche de produits cousus,
c) calcul d'une valeur de plissement actuelle Rₐ à partir de la longueur de départ 1_{A}, de la longueur théorique 1_{S} et de la valeur de plissement maximale ajustable Rₘₐₓ du transporteur différentiel (5),
d) ajustement du dispositif de réglage du point différentiel (3) à la valeur de plissement actuelle Rₐ,
e) recherche, à l'aide de la valeur de plissement actuelle Rₐ, dans une mémoire de données (13) d'une valeur effective de longueur de point Stlₜ tenant compte du glissement des transporteurs (4, 5), qui est fonction de la valeur de plissement,
f) calcul du nombre actuel de points Stzₐ à partir de la longueur théorique l_{S} et de la valeur effective de la longueur de point Stlₜ et
g) définition du point final d' un tronçon d'épaisseur supplémentaire à l'aide du nombre actuel de points.

2. Procédé selon le préambule de la revendication 1, **caractérisé par** les étapes suivantes :
a) détermination de la longueur de départ 1ₐ de la couche de produits cousus,
b) détermination de la longueur théorique 1_{S} de la couche de produits cousus,
c) calcul d'une valeur de plissement provisoire Rᵥ à partir de la longueur de départ 1_{A}, de la longueur théorique 1_{S} et de la valeur de plissement maximale ajustable Rₘₐₓ du transporteur différentiel (5),
d) recherche, à l'aide de la valeur de plissement provisoire Rᵥ, dans une mémoire de données (13) d'une valeur de correction tenant compte du glissement des transporteurs (4, 5), qui est fonction de l'importance de la valeur de plissement,
e) ajustement, par utilisation de la valeur de correction, du dispositif de réglage du point principal (2) à une valeur de longueur de point corrigée plus importante par rapport à la valeur de longueur de point de base,
f) ajustement, par utilisation de la valeur de correction, du dispositif de réglage du point différentiel (3) à une valeur de plissement corrigée Rₖ plus importante par rapport à la valeur de plissement provisoire calculée Rᵥ,
g) calcul du nombre actuel de points Stzₐ à partir de la longueur théorique l_{S} et de la valeur de la longueur de point de base et
h) définition du point final d' un tronçon d'épaisseur supplémentaire à l'aide du nombre actuel de points.

3. Procédé selon la revendication 1 ou 2, **caractérisé en ce qu'**un profil de réglage de valeur de plissement programmable et mémorisable peut être décalé en direction d'une intensité de plissement plus forte ou plus faible en plusieurs paliers pouvant être espacés de manière quelconque.

4. Procédé selon la revendication 1, 2 ou 3, **caractérisé en ce que** les valeurs pour la longueur de départ 1_{A} et pour la longueur théorique 1_{S} de la couche de produits cousus sont transmises au calculateur (10) par l'intermédiaire d'un panneau de commande (15) et/ou d'une interface (12).

5. Unité de couture pour la réalisation du procédé selon les revendications 1 ou 2 avec les caractéristiques suivantes :
a) une machine à coudre (1) comprenant entre autres
- un transporteur principal et un transporteur différentiel (4, 5),
- un dispositif de réglage du point principal et un dispositif de réglage du point différentiel (2, 3) et
- un élément de réglage (6) pour l'ajustement du dispositif de réglage du point différentiel (3)
b) un calculateur (10) pour piloter la machine à coudre (1),
c) un dispositif d'entrée (12, 15) pour la longueur de départ 1_{A} et pour la longueur théorique 1_{S} de la couche de produits cousus et
d) une mémoire de données (13), dans laquelle sont stockées les valeurs effectives de longueurs de points Stlₜ tenant compte du glissement des transporteurs (4, 5), qui est fonction de la valeur de plissement.

6. Unité de couture selon la revendication 5, **caractérisée en ce que** le dispositif d'entrée comprend un panneau de commande (15) et/ou une interface (12).

7. Unité de couture selon la revendication 6, **caractérisée en ce que**, pour obtenir des paliers de valeurs de plissement équidistants, la fonction d'ajustement de l'élément de réglage (6) peut être adaptée à la caractéristique d'ajustement du dispositif de réglage du point différentiel (5).
